# EUROPÄISCHE PATENTANMELDUNG

(11) **EP 4 729 189 A1**
(43) Veröffentlichungstag der Anmeldung: **22.04.2026**
(21) Anmeldenummer: 24207232.0
(22) Anmeldetag: 17.10.2024
(51) Int. Cl.: B07C 5/34, B07C 5/36

(54) **AUFBEREITUNGSANLAGE FÜR SCHÜTTGUT UND VERFAHREN ZU DEREN STEUERUNG**

(71) Anmelder: Speira GmbH, 41515 Grevenbroich (DE)
(72) Erfinder: JANSEN, Simon, 50859 Köln (DE); Roß, Thomas, 40591 Düsseldorf (DE); Piela, Janine, 53619 Rheinbreitbach (DE); Conrad, Björn, 53119 Bonn (DE)
(74) Vertreter: Cohausz & Florack

(57) **Zusammenfassung**

Die Erfindung betrifft eine Aufbereitungsanlage (100) für Schüttgut (102), insbesondere Schrott oder Abfall, mit einem Schüttgut-Vorrat (104) für Schüttgut (102), mit einem Aufgabeförderer (106), der dazu eingerichtet ist, aus dem Schüttgut-Vorrat (104) einen Schüttgutstrom (108) mit einstellbarer Förderrate bereitzustellen, mit ein oder mehreren Sortieraggregaten (120a-b), die dazu eingerichtet sind, den Schüttgutstrom (108) in zwei oder mehr Ausgangsfraktions-Ströme (128a-c) aufzuteilen, und mit einer Steuereinrichtung (160, 170), wobei eine Ausgangs-Analyseeinrichtung (150) zur Analyse mindestens eines der Ausgangsfraktions-Ströme (128a-c) vorgesehen ist, um ein Analyseergebnis zu erhalten, und wobei die Steuereinrichtung (160, 170) dazu eingerichtet ist, den Aufgabeförderer (106) und/oder die ein oder mehreren Sortieraggregate (120a-b) abhängig vom Analyseergebnis zu steuern. Die Erfindung betrifft weiter ein Verfahren zum Betrieb einer Aufbereitungsanlage (100) für Schüttgut (102), insbesondere Schrott oder Abfall, vorzugsweise durchgeführt unter Verwendung der vorgenannten Aufbereitungsanlage (100).

## Beschreibung

Die vorliegende Erfindung betrifft eine Aufbereitungsanlage für Schüttgut, insbesondere Schrott oder Abfall, mit einem Schüttgut-Vorrat für Schüttgut, mit einem Aufgabeförderer, der dazu eingerichtet ist, aus dem Schüttgut-Vorrat einen Schüttgutstrom bereitzustellen, mit ein oder mehreren Sortieraggregaten, die dazu eingerichtet sind, den Schüttgutstrom in zwei oder mehr Ausgangsfraktions-Ströme aufzuteilen, und mit einer Steuereinrichtung. Die vorliegende Erfindung betrifft weiter ein Verfahren zum Betrieb einer Aufbereitungsanlage für Schüttgut, insbesondere Schrott oder Abfall.

Im Stand der Technik werden Schrotte oder Abfälle aufbereitet, indem sie als Eingangsmaterial einer Aufbereitungsanlage mit ein oder mehreren Sortieraggregaten zugeführt werden, die das Eingangsmaterial in verschiedene Ausgangsfraktionen aufteilt, so dass sich die Ausgangsfraktionen anschließend gezielter verwenden lassen als das ursprüngliche Eingangsmaterial. Die Mengen und Qualitäten der Ausgangsfraktionen unterliegen dabei großen Schwankungen, wobei insbesondere die heterogene und nicht gut kalkulierbare Zusammensetzung des Eingangsmaterials sowie wechselnde Anforderungen an die Ausgangsfraktionen Herausforderungen an die Aufbereitungsanlage stellen.

Es wird versucht, die ordnungsgemäße Funktionsweise derartiger Aufbereitungsanlagen zu kontrollieren, indem die Maschinenparameter der Aufbereitungsanlage auf ordnungsgemäße Betriebsweise überwacht und die Qualitäten und Mengen des Eingangsmaterials und der Ausgangsfraktionen sporadisch und stichprobenartig visuell und teilweise chemisch-analytisch untersucht wird. Zudem werden die Aufbereitungsanlagen in Standzeiten manuell modifiziert, um deren Funktionsweise zu optimieren. Diese Vorgehensweise erfordert jedoch einen hohen Personaleinsatz und führt zum Teil nicht zu zufriedenstellenden Ergebnissen.

Vor diesem Hintergrund liegt der vorliegenden Erfindung die Aufgabe zu Grunde, eine Aufbereitungsanlage für Schüttgut und ein Verfahren zum Betrieb einer Aufbereitungsanlage für Schüttgut zur Verfügung zu stellen, mit denen die Aufbereitungsanlagen effizienter betrieben werden können.

Die zuvor genannte Aufgabe wird erfindungsgemäß gelöst durch eine Aufbereitungsanlage für Schüttgut, insbesondere Schrott oder Abfall, mit einem Schüttgut-Vorrat für Schüttgut, mit einem Aufgabeförderer, der dazu eingerichtet ist, aus dem Schüttgut-Vorrat einen Schüttgutstrom bereitzustellen, mit ein oder mehreren Sortieraggregaten, die dazu eingerichtet sind, den Schüttgutstrom in zwei oder mehr Ausgangsfraktions-Ströme aufzuteilen, und mit einer Steuereinrichtung, wobei eine Ausgangs-Analyseeinrichtung zur Analyse mindestens eines der Ausgangsfraktions-Ströme vorgesehen ist, um ein Analyseergebnis zu erhalten, und wobei die Steuereinrichtung dazu eingerichtet ist, den Aufgabeförderer und/oder die ein oder mehreren Sortieraggregate abhängig vom Analyseergebnis zu steuern.

Es wurde festgestellt, dass die typischerweise schwankenden Mengen und Qualitäten des Eingangsmaterials eine unbekannte Stellgröße darstellen, die den Gesamtaufbereitungsprozess in der Aufbereitungsanlage beeinflusst und zu einer geringeren Effizienz der Anlage führen kann. Manuelle Modifikationen an der Aufbereitungsanlage während Standzeiten sind nicht geeignet, um hierauf angemessen reagieren zu können.

Es wurde zudem erkannt, dass die Aufbereitung durch eine Regelung der Aufbereitungsanlage auf der Basis einer automatischen Analyse von Ausgangsfraktionen effektiv an die schwankenden Mengen und Qualitäten des Eingangsmaterials und zudem vorzugsweise auch an schwankende Anforderungen an die Ausgangsfraktionen angepasst werden kann, so dass die Aufbereitungsanlage auf diese Weise insgesamt effektiver betrieben werden kann.

Die Aufbereitungsanlage ist für Schüttgut, insbesondere Schrott oder Abfall, vorgesehen und kann insbesondere für deren Aufbereitung verwendet werden. Bei dem Schrott handelt es sich vorzugsweise um Metallschrott, insbesondere Aluminiumschrott.

Die Aufbereitungsanlage weist einen Schüttgut-Vorrat für Schüttgut auf. Bei dem Schüttgut-Vorrat kann es sich beispielsweise um einen Bunker oder um ein Silo handeln, in dem mit der Aufbereitungsanlage aufzubereitendes Schüttgut, insbesondere Schrott oder Abfall, gelagert werden kann.

Die Aufbereitungsanlage weist weiter einen Aufgabeförderer auf, der dazu eingerichtet ist, aus dem Schüttgut-Vorrat einen Schüttgutstrom bereitzustellen. Der Aufgabeförderer kann an den Schüttgut-Vorrat angeschlossen sein bzw. mit diesem eine gemeinsame Einheit bilden. Beispielsweise können Schüttgut-Vorrat und Aufgabeförderer als Bunkerförderer ausgebildet sein, der einen Bunker als Schüttgut-Vorrat und ein Förderband oder einen Vibrations-Förderer, beispielsweise eine Vibrations-Schurre, zur Förderung eines Schüttgutstroms aus dem Schüttgut-Vorrat aufweist.

Der Aufgabeförderer ist vorzugsweise dazu eingerichtet, aus dem Schüttgut-Vorrat einen Schüttgutstrom mit einstellbarer Förderrate bereitzustellen. Die Förderrate kann beispielsweise durch Einstellung der Geschwindigkeit eines Förderbands oder durch Einstellen der Drehzahl eines Unwuchtantriebs eines Vibrations-Förderers eingestellt werden.

Die Aufbereitungsanlage kann auch mehrere Schüttgut-Vorräte und/oder mehrere Aufgabeförderer aufweisen.

Die Aufbereitungsanlage weist weiter ein oder mehrere Sortieraggregate auf, die dazu eingerichtet sind, den Schüttgutstrom in zwei oder mehr Ausgangsfraktions-Ströme aufzuteilen. Einige der Sortieraggregate können insbesondere kaskadierend zueinander angeordnet sein, so dass ein Ausgangsstrom eines Sortieraggregats den Eingangsstrom eines nachfolgenden Sortieraggregats darstellt. Einige der Sortieraggregate können auch parallel zueinander angeordnet sein, zum Beispiel um den Durchsatz der Aufbereitungsanlage zu erhöhen.

Ein Sortieraggregat teilt im Betrieb insbesondere einen Eingangsstrom in zwei oder mehr Ausgangsströme auf. Unter dem Eingangsstrom wird vorliegend der dem jeweiligen Sortieraggregat zugeführte Schüttgutstrom verstanden. Unter einem Ausgangsstrom wird vorliegend ein von dem jeweiligen Sortieraggregat ausgehender Schüttgutstrom verstanden.

Bei dem Eingangsstrom kann es sich beispielsweise um den vom Aufgabeförderer bereitgestellten Schüttgutstrom oder, zum Beispiel bei einer parallelen Anordnung von Sortieraggregaten, um einen Teil davon handeln. Weiterhin kann es sich bei dem Eingangsstrom, zum Beispiel bei einer kaskadierenden Anordnung von Sortieraggregaten, um einen Ausgangsstrom eines vorgeschalteten Sortieraggregats handeln.

Bei einem Ausgangsstrom eines Sortieraggregats kann es sich, bei kaskadierender Anordnung von Sortieraggregaten insbesondere beim letzten Sortieraggregat einer Kaskade, insbesondere um einen Ausgangsfraktions-Strom der gesamten Aufbereitungsanlage handeln.

Die ein oder mehreren Sortieraggregate können für eine Einzelfragment-Sortierung ausgelegt sein, bei der im Wesentlichen jedes Einzelfragment des Eingangsstroms des jeweiligen Sortieraggregats gezielt, insbesondere abhängig von der individuellen Beschaffenheit, beispielsweise Zusammensetzung, des betreffenden Einzelfragments, in einen der Ausgangsströme des jeweiligen Sortieraggregats sortiert wird.

Beispielsweise wird bei einem Magnet- oder Wirbelstromabscheider im Wesentlichen jedes Einzelfragment abhängig von seinen individuellen elektrischen Eigenschaften sortiert.

Die ein oder mehreren Sortieraggregate können auch für eine Schüttgutstromabschnitt-Sortierung ausgelegt sein, bei der aufeinanderfolgende Abschnitte eines Schüttgutstroms, insbesondere abhängig von den Eigenschaften des Abschnitts des Schüttgutstroms, einem jeweiligen Ausgangsstrom des jeweiligen Sortieraggregats zugeführt werden. Beispielsweise kann ein Sortieraggregat eine Sortier-Analyseeinrichtung aufweisen, mit der zum Beispiel in vorgegebenen Abständen oder kontinuierlich eine durchschnittliche Beschaffenheit, zum Beispiel Zusammensetzung, des durch die Sortier-Analyseeinrichtung geförderten Schüttgutstroms bestimmt wird. Ein betreffender Abschnitt des Schüttgutstroms kann dann abhängig von der durchschnittlichen Beschaffenheit einem jeweiligen Ausgangsstrom des jeweiligen Sortieraggregats zugeführt werden.

Die Aufbereitungsanlage weist weiter eine Ausgangs-Analyseeinrichtung zur Analyse mindestens eines, vorzugsweise mehrerer, der Ausgangsfraktions-Ströme auf. Die Ausgangs-Analyseeinrichtung kann mehrere Analysegeräte zur Analyse eines jeweiligen Ausgangsstroms umfassen. Die ein oder mehreren Analysegeräte sind insbesondere jeweils hinter einem, bei kaskadierenden Sortieraggregaten insbesondere hinter einem letzten, Sortieraggregat angeordnet.

Mit der Ausgangs-Analyseeinrichtung wird ein Analyseergebnis erhalten. Das Analyseergebnis umfasst insbesondere ein oder mehrere Ergebnisse, vorzugsweise Messwerte, von mit der Ausgangs-Analyseeinrichtung durchgeführten Analysen an den ein oder mehreren Ausgangsfraktions-Strömen. Insbesondere können mit der Ausgangs-Analyseeinrichtung kontinuierlich oder quasi-kontinuierlich Analyseergebnisse für die ein oder mehreren Ausgangsfraktions-Ströme erhalten werden.

Die Aufbereitungsanlage weist weiter eine Steuereinrichtung auf. Die Steuereinrichtung weist vorzugsweise ein oder mehrere Mikroprozessoren und ein oder mehrere Speicher mit Befehlen auf, deren Ausführungen auf den ein oder mehreren Mikroprozessoren eine Steuerung der Aufbereitungsanlage bewirkt. Die Steuereinrichtung kann auch mehrere Teil-Steuereinrichtungen aufweisen, die zum Beispiel auf verschiedenen Geräten der Aufbereitungsanlage verteilt sein können, beispielsweise eine zentrale Steuereinrichtung und jeweilige Steuereinrichtungen an dem Aufgabeförderer und/oder den ein oder mehreren Sortieraggregaten, die von der zentralen Steuereinrichtung gesteuert werden.

Die Steuereinrichtung ist dazu eingerichtet, den Aufgabeförderer und/oder die ein oder mehreren Sortieraggregate abhängig vom Analyseergebnis zu steuern. Insbesondere kann die Steuereinrichtung dazu eingerichtet sein, die Analyseergebnisse auszuwerten, um ein Auswerteergebnis zu erhalten, und den Aufgabeförderer und/oder die ein oder mehreren Sortieraggregate als Funktion des Auswerteergebnisses zu steuern.

Zur Steuerung des Aufgabeförderers und/oder der ein oder mehreren Sortieraggregate kann die Steuereinrichtung insbesondere dazu eingerichtet sein, Steuerbefehle zu einer Steuereinrichtung des Aufgabeförderers und/oder zu einer Steuereinrichtung der ein oder mehreren Sortieraggregate zu senden, um eine Steuerung des Aufgabeförderers und/oder der ein oder mehreren Sortieraggregate zu bewirken. Die Steuereinrichtung kann bei der Steuerung beispielsweise die Förderrate des Aufgabeförderers oder Betriebsparameter der ein oder mehreren Sortieraggregate anpassen, beispielsweise Sortiergrenzwerte, die die Zuordnung von Schüttgut in einen oder mehrere Ausgangsfraktionen definiert.

Die zuvor genannte Aufgabe wird erfindungsgemäß weiterhin gelöst durch ein Verfahren zum Betrieb einer Aufbereitungsanlage für Schüttgut, insbesondere Schrott oder Abfall, vorzugsweise durchgeführt unter Verwendung der zuvor beschriebenen Aufbereitungsanlage oder einer Ausführungsform davon, bei dem mit einem Aufgabeförderer ein Schüttgutstrom bereitgestellt wird, vorzugsweise mit einer vorgegebenen Förderrate, bei dem der Schüttgutstrom mittels eines oder mehrerer Sortieraggregate in zwei oder mehr Ausgangsfraktions-Ströme aufgeteilt wird, bei dem mindestens einer der Ausgangsfraktions-Ströme analysiert wird, um ein Analyseergebnis zu erhalten, und bei dem der Aufgabeförderer und/oder die ein oder mehreren Sortieraggregate abhängig vom Analyseergebnis gesteuert werden.

Die Bereitstellung des Schüttgutstroms durch den Aufgabeförderer erfolgt, zumindest über einen bestimmten Zeitraum, vorzugsweise kontinuierlich oder quasi-kontinuierlich. Entsprechend wird der Schüttgutstrom von den ein oder mehreren Sortieraggregaten vorzugsweise kontinuierlich in zwei oder mehr entsprechend ebenfalls kontinuierliche bzw. quasi-kontinuierliche Ausgangsfraktions-Ströme aufgeteilt. Die Analyse des mindestens einen der ein oder mehreren Ausgangsfraktions-Ströme kann zum Beispiel ebenfalls kontinuierlich bzw. quasi-kontinuierlich erfolgen, indem zum Beispiel die Zusammensetzungen und/oder die Massen aufeinanderfolgender Abschnitte des kontinuierlichen Ausgangsfraktions-Stroms analysiert werden. Die Analyse kann auch in regelmäßigen Abständen erfolgen, indem zum Beispiel die Zusammensetzungen und/oder die Massen von entsprechend zeitlich beabstandeten Abschnitten des kontinuierlichen Ausgangsfraktions-Stroms analysiert werden.

Ein Analyseergebnis kann insbesondere eine Momentanalyse des aktuell im Bereich einer Ausgangs-Analyseeinrichtung befindlichen Abschnitts des Ausgangsfraktions-Stroms umfassen. Ein Analyseergebnis kann auch eine Analyse eines über einen vorgegebenen Zeitraum mit der Ausgangs-Analyseeinrichtung analysierten, insbesondere innerhalb des vorgegebenen Zeitraums durch die Ausgangs-Analyseeinrichtung gelangenden, Abschnitts des Ausgangsfraktions-Stroms umfassen.

Bei der Steuerung des Aufgabeförderers und/oder der ein oder mehreren Sortieraggregate abhängig vom Analyseergebnis können insbesondere Betriebsparameter des Aufgabeförderers und/oder der ein oder mehreren Sortieraggregate abhängig vom Analyseergebnis eingestellt werden. Dies ermöglicht eine Regelung der Aufbereitungsanlage auf Basis der Qualität und/oder Menge der Ausgangsfraktions-Ströme, wodurch die Aufbereitung im laufenden Betrieb zum Beispiel an eine sich verändernde Qualität und/oder Zusammensetzung des aufzubereitenden Schüttguts, d.h. des Eingangsmaterials der Aufbereitungsanlage, oder an sich verändernde Vorgaben für die Qualität und/oder Zusammensetzung an die Ausgangsfraktions-Ströme angepasst werden kann.

Durch die Steuerung des Aufgabeförderers und/oder die ein oder mehreren Sortieraggregate abhängig vom Analyseergebnis ist insbesondere eine Echtzeitregelung oder Quasi-Echtzeitregelung der Aufbereitungsanlage möglich, so dass die Aufbereitungsanlage effizienter betrieben werden kann.

Die Analyse des mindestens einen Ausgangsfraktions-Stroms kann vollständig oder anteilig erfolgen. Insbesondere kann der Ausgangsfraktions-Strom vollständig oder teilweise durch die Ausgangs-Analyseeinrichtung geführt werden. Es ist beispielsweise denkbar, dass, zum Beispiel durch eine entsprechende Weiche, ein bestimmter Anteil, zum Beispiel 50 Masse-% oder Volumen-%, des Ausgangsfraktions-Stroms der Ausgangs-Analyseeinrichtung zugeführt und der übrige Anteil an der Ausgangs-Analyseeinrichtung vorbeigeführt wird. Für ein zuverlässigeres Analyseergebnis werden vorzugsweise mindestens 20 Masse-%, weiter bevorzugt mindestens 50 Masse-%, insbesondere mindestens 80 Masse-% des Ausgangsfraktions-Stroms analysiert bzw. durch die Ausgangs-Analyseeinrichtung geführt.

Im Folgenden werden verschiedene Ausführungsformen der Aufbereitungsanlage und des Verfahrens beschrieben, wobei die einzelnen Ausführungsformen jeweils unabhängig voneinander für die Aufbereitungsanlage und das Verfahren gelten. Darüber hinaus können die einzelnen Ausführungsformen beliebig miteinander kombiniert werden.

Bei einer Ausführungsform umfasst das Analyseergebnis eine Zusammensetzungsinformation über eine Zusammensetzung des mindestens einen der Ausgangsfraktions-Ströme. Zu diesem Zweck ist die Ausgangs-Analyseeinrichtung insbesondere dazu eingerichtet, die Zusammensetzung des mindestens einen Ausgangsfraktion-Stroms, insbesondere mehrerer Ausgangsfraktion-Ströme zu bestimmen. Auf diese Weise ist es möglich, den Betrieb der Aufbereitungsanlage derart zu regeln, um eine gewünschte Zusammensetzung der Ausgangsfraktions-Ströme zu erreichen.

Die Zusammensetzungsinformation kann insbesondere eine Information über den Gehalt eines oder mehrerer Legierungselemente in dem Ausgangsfraktions-Strom umfassen. Auf diese Weise können die ein oder mehreren Ausgangsfraktions-Ströme besser an eine jeweilige gewünschte Zielspezifikation angepasst werden.

Die Zusammensetzungsinformation kann weiter eine Information über den Gehalt an organischen Bestandteilen umfassen. Auf diese Weise kann der Anteil an organischen Bestandteilen in den ein oder mehreren Ausgangsfraktions-Strömen gezielt eingestellt, vorzugsweise auf einen vorgegebenen Maximalgehalt begrenzt werden. So ist es insbesondere bei der Aufbereitung von Schrott vorteilhaft, den Gehalt an organischen Bestandteilen in für das Wiedereinschmelzen vorgesehenen Ausgangsfraktions-Strömen zu begrenzen. Vorzugsweise umfasst die Aufbereitungsanlage ein Sortieraggregat, das organische Bestandteile einer Rest-Ausgangsfraktion zuführt.

Die Zusammensetzungsinformation kann weiter eine Information über den Gehalt an nicht-organischen, nicht-metallischen Verunreinigungen enthalten. Auf diese Weise kann der Anteil an Verunreinigungen, die nicht-organisch und nicht-metallisch sind, in den ein oder mehreren Ausgangsfraktions-Strömen gezielt eingestellt, vorzugsweise auf einen vorgegebenen Maximalgehalt begrenzt werden, was für die Wiedereinschmelzung vorteilhaft ist. Vorzugsweise umfasst die Aufbereitungsanlage ein Sortieraggregat, das nicht-organische, nicht metallische Bestandteile einer Rest-Ausgangsfraktion zuführt.

Die Zusammensetzungsinformation umfasst vorzugsweise eine Information über eine Zusammensetzung eines aktuell analysierten Abschnitts eines Ausgangsfraktions-Stroms, insbesondere eines Abschnitts eines Ausgangsfraktions-Stroms, der sich aktuell im Bereich der Ausgangs-Analyseeinrichtung befindet. Weiterhin ist denkbar, dass die Zusammensetzungsinformation eine Information über eine Zusammensetzung eines über einen vorgegebenen Zeitraum analysierten Abschnitts eines Ausgangsfraktions-Stroms umfasst.

Bei einer Ausführungsform ist die Ausgangs-Analyseeinrichtung für eine Zusammensetzungsanalyse mittels Neutronenaktivierungsanalyse (NAA), insbesondere mittels Prompte-Gamma-Neutronen-Aktivierungsanalyse (PGNAA) oder mittels Gepulste-schnelle-thermische-Neutronen-Aktivierung (PFTNA), oder mittels laserinduzierter Plasmaspektroskopie (LIBS) eingerichtet. Bei einer entsprechenden Ausführungsform wird der mindestens eine der Ausgangsfraktions-Ströme mittels Neutronenaktivierungsanalyse (NAA), insbesondere mittels Prompte-Gamma-Neutronen-Aktivierungsanalyse (PGNAA) oder mittels Gepulste-schnelle-thermische-Neutronen-Aktivierung (PFTNA), oder mittels laserinduzierter Plasmaspektroskopie (LIBS) analysiert, um das Analyseergebnis zu erhalten.

Diese Analysemethoden sind zur Zusammensetzungsanalyse von Schüttgut-Strömen gut geeignet. Insbesondere lassen sich mit diesen Methoden Gehalte für Legierungselemente, organische Verunreinigungen und/oder nicht-organische, nicht-metallische Verunreinigungen bestimmen. Zur Bestimmung des Gehalts organischer Verunreinigungen kann insbesondere ein mit den vorgenannten Analysemethoden bestimmter Kohlenstoff-Gehalt verwendet werden. Zur Bestimmung des Gehalts nicht-organischer, nicht-metallischer Verunreinigungen, kann ein mit den vorgenannten Analysemethoden bestimmter Gehalt eines für diese Verunreinigungen typischen Elements verwendet werden, beispielsweise der Kalzium-Gehalt für Beton als nicht-organische, nicht-metallische Verunreinigung.

Die Methoden der Neutronenaktivierungsanalyse und der Gepulste-schnelle-thermische-Neutronen-Aktivierung sind vorliegend bevorzugt, weil die Neutronen relativ tief in das Schüttgut eindringen und eine repräsentative Volumenanalyse der Ausgangsfraktion-Ströme erlauben. Darüber hinaus erlauben diese Methoden eine repräsentative Analyse großer Mengen der Ausgangsfraktion-Ströme, so dass die ein oder mehreren Ausgangsfraktion-Ströme sich im Wesentlichen vollständig analysieren lassen. Insbesondere sind diese Methoden gut für eine Schüttgutstromabschnitt-Sortierung geeignet.

LIBS ist demgegenüber relativ oberflächensensitiv, kann aber insbesondere bei homogenen Schüttgut-Strömen oder als zusätzliche Analysemethode zur Analyse der ein oder mehreren Ausgangsfraktion-Ströme eingesetzt werden.

Bei der Prompte-Gamma-Neutronen-Aktivierungsanalyse (PGNAA) wird zu analysierendes Material durch eine natürliche Neutronenquelle, beispielsweise das Californium-Isotop ²⁵²Cf, angeregt. Das Material strahlt daraufhin Gammastrahlung ab, die mit einem geeigneten Detektor gemessen wird. Die Auswertung dieser Messergebnisse erlaubt die Bestimmung von Gehalten verschiedener Elemente in dem Material.

Die Gepulste-schnelle-thermische-Neutronen-Aktivierung (PFTNA) basiert grundsätzlich auf demselben Messprinzip, nämlich der Anregung des zu analysierenden Materials mittels Neutronen und der Messung der daraufhin vom Material emittierten Gammastrahlung. Anders als bei der PGNAA wird jedoch anstelle einer natürlichen Neutronenquelle, wie ²⁵²Cf, eine elektrisch betriebene Neutronenquelle verwendet, die insbesondere an- und ausgeschaltet werden kann.

Die elektrisch betriebene Neutronenquelle beim PFTNA hat gegenüber PGNAA den Vorteil, dass andere Energiebereiche der emittierten Neutronen abgedeckt werden können, die es zum Beispiel erlauben, den Sauerstoff-Gehalt im zu analysierenden Material zu bestimmen. Die Bestimmung des Sauerstoff-Gehalts ermöglicht eine Abschätzung, wie viel von dem bestimmten Wasserstoff-Gehalt an Sauerstoff (als Wasser) gebunden ist und wie viel von dem bestimmten Wasserstoff-Gehalt an Kohlenstoff (als organische Bestandteile) gebunden ist. Daher ist vorliegend PFTNA bevorzugt und es wird vorzugsweise abhängig von dem bestimmten Sauerstoff-Gehalt und dem bestimmten Wasserstoff-Gehalt sowie vorzugsweise von dem bestimmten Kohlenstoff-Gehalt der Wassergehalt und/oder der Gehalt an organischen Bestandteilen ermittelt, insbesondere abgeschätzt.

Sowohl mit PGNAA als auch mit PFTNA ist es möglich, eine Zusammensetzungsanalyse von auf einem Förderband geförderten Material durchzuführen. Insbesondere können mit PGNAA bzw. PFTNA kontinuierlich bzw. quasi-kontinuierliche Zusammensetzungsanalysen eines Materialstroms, insbesondere Schüttgutstroms, bestimmt werden.

Bei einer Ausführungsform umfasst das Analyseergebnis eine Information über die Masse (das Gewicht) und/oder das Volumen des mindestens einen der Ausgangsfraktions-Ströme. Zu diesem Zweck kann die Ausgangs-Analyseeinrichtung ein oder mehrere Wägeeinrichtungen, beispielsweise ein oder mehrere Bandwaagen, zum Wiegen der ein oder mehreren der Ausgangsfraktions-Ströme aufweisen. Entsprechend umfasst die Ausgangs-Analyseeinrichtung bei einer Ausführungsform vorzugsweise eine Bandwaage zur Messung der Masse des mindestens einen Ausgangsfraktions-Stroms. Beispielsweise kann die zu einem bestimmten Messzeitpunkt auf der Bandwaage vorhandene Masse des Ausgangsfraktions-Stroms gemessen werden. Weiter ist es denkbar, dass mit der Bandwaage die Masse des die Bandwaage über eine vorgegebene Zeitdauer passierenden Ausgangsfraktions-Stroms gemessen wird.

Bei der Masse und/oder dem Volumen des Ausgangsfraktions-Stroms handelt es sich demnach vorzugsweise um einen Massen- oder Volumenwert des zu einem vorgegebenen Zeitpunkt in der Ausgangs-Analyseeinrichtung befindlichen oder über einen vorgegebenen Zeitraum durch die Ausgangs-Analyseeinrichtung transportierten Teils des Ausgangsfraktions-Stroms.

Die über einen vorgegebenen Zeitraum transportierte Masse eines Schüttgutstroms, beispielsweise des Ausgangsfraktions-Stroms, kann auch als Massenstrom bezeichnet werden. Entsprechend kann das Analyseergebnis insbesondere eine Information über den Massenstrom und/oder den Volumenstrom des mindestens einen der Ausgangsfraktions-Ströme umfassen.

Bei einer Ausführungsform umfassen die ein oder mehreren Sortieraggregate mindestens ein Sortieraggregat, das dazu eingerichtet ist, einen dem Sortieraggregat zugeführten Eingangsstrom mittels einer Sortier-Analyseeinrichtung zu analysieren, um ein Sortier-Analyseergebnis zu erhalten, und den Eingangsstrom abhängig von dem Sortier-Analyseergebnis in zwei oder mehr Ausgangsströme aufzuteilen. Bei einer entsprechenden Ausführungsform, insbesondere des Verfahrens, wird bei der Aufteilung des Schüttgutstroms in zwei oder mehr Ausgangsfraktions-Ströme ein mindestens einem der ein oder mehreren Sortieraggregate zugeführter Eingangsstrom analysiert, um ein Sortier-Analyseergebnis zu erhalten, und der Eingangsstrom abhängig von dem Sortier-Analyseergebnis in zwei oder mehr Ausgangs-Ströme aufgeteilt. Das Sortier-Analyseergebnis enthält vorzugsweise eine Zusammensetzungsinformation über eine Zusammensetzung des Eingangsstroms. Auf diese Weise kann mit dem Sortieraggregat eine Sortierung nach verschiedenen Zusammensetzungen bewirkt werden.

Die Sortier-Analyseeinrichtung kann insbesondere dazu eingerichtet sein, eine durchschnittliche Beschaffenheit eines Abschnitts des Eingangsstroms zu ermitteln und insbesondere eine Schüttgutstromabschnitt-Sortierung zu bewirken, bei der verschiedene Abschnitte des Eingangsstroms den verschiedenen Ausgangsströmen zugeführt werden.

Alternativ kann die Sortier-Analyseeinrichtung dazu eingerichtet sein, die Beschaffenheit einzelner Schüttgutfragmente zu analysieren und insbesondere eine Einzelfragment-Sortierung zu bewirken, bei der die Fragmente des Eingangsstroms Fragment-weise den verschiedenen Ausgangsströmen zugeführt werden. Vor einer solchen Einzelfragment-Sortierung kann insbesondere eine Vereinzelung des Eingangsstroms erfolgen. Zu diesem Zweck kann insbesondere eine Vereinzelungsvorrichtung vorgesehen sein.

Die Sortier-Analyseeinrichtung kann beispielsweise für eine Zusammensetzungsanalyse mittels laserinduzierter Plasmaspektroskopie (LIBS) eingerichtet sein. Diese Analysemethode ist insbesondere für Einzelfragment-Sortierung gut geeignet, da der Laserstrahl zielgerichtet auf einzelne Fragmente gerichtet werden kann. Es ist weiterhin denkbar, dass die Sortier-Analyseeinrichtung für eine Zusammensetzungsanalyse mittels Neutronenaktivierungsanalyse (NAA), insbesondere mittels Prompte-Gamma-Neutronen-Aktivierungsanalyse (PGNAA), oder mittels Gepulste-schnelle-thermische-Neutronen-Aktivierung (PFTNA) eingerichtet ist. Diese Analysemethoden sind insbesondere für eine Schüttgutstromabschnitt-Sortierung gut geeignet, da sie eine gleichzeitige Analyse eines Schüttgutvolumens mit vielen Einzelfragmenten ermöglichen.

Bei einer weiteren Ausführungsform umfassen die ein oder mehreren Sortieraggregate mindestens ein Sortieraggregat, das eine physikalische Aufteilung des Eingangsstroms in zwei oder mehr Ausgangsströme bewirkt. Insbesondere können die ein oder mehreren Sortieraggregate eines oder mehrere der folgenden Sortieraggregate umfassen: Magnetabscheider, Wirbelstromabscheider Windsichter und Siebvorrichtung. Auf diese Weise können Schüttgutfragmente aufgrund deren physikalischer Eigenschaften voneinander getrennt werden, ohne dass eine gesonderte Analyse der Eigenschaften, insbesondere Zusammensetzungsanalyse, erforderlich ist.

Bei Bedarf lassen sich durch die Steuereinrichtung auch die Betriebsparameter derartiger Sortieraggregate anpassen, um die Aufbereitungsanlage abhängig vom Analyseergebnis zu steuern. Beispielsweise können bei einem Magnetabscheider der Abstand und/oder die Stärke des Magneten zum Schüttgutstrom bzw. bei einem Windsichter die Drehzahl des Gebläses bzw. bei einer Siebvorrichtung die Rüttelfrequenz und/oder -amplitude angepasst werden, um die Arbeitspunkte dieser Sortieraggregate zu verändern.

Bei einer Ausführungsform umfasst das Steuern des Aufgabeförderers und/oder der ein oder mehreren Sortieraggregate:
- ein Vergleichen des Analyseergebnis mit ein oder mehreren Sollvorgaben und
- ein Anpassen eines oder mehrerer Betriebsparameter des Aufgabeförderers und/oder der ein oder mehreren Sortieraggregate, wenn das Analyseergebnis außerhalb einer oder mehrerer der Sollvorgaben liegt.

Auf diese Weise kann die Beschaffenheit von ein oder mehreren Ausgangsfraktions-Strömen gezielt geregelt werden, insbesondere bei schwankender Qualität und/oder Beschaffenheit des der Aufbereitungsanlage zugeführten Schüttguts. Bei einer Sollvorgabe kann es sich zum Beispiel um eine Zielgröße, insbesondere einen Sollwert, handeln, vorzugsweise mit einem zulässigen Toleranzbereich. Weiter kann es sich bei der Sollvorgabe um einen Grenzwert, beispielsweise einen Maximal- oder Minimalwert handeln. Weiter kann es sich bei der Sollvorgabe um einen Sollbereich handeln, insbesondere mit einem vorgegebenen Minimal- und Maximalwert.

Die Sollvorgaben können insbesondere Sollvorgaben für Gehalte eines oder mehrerer Elemente, insbesondere Legierungskomponenten, umfassen. Auf diese Weise kann die Zusammensetzung des betreffenden Ausgangsfraktion-Stroms an eine vorgegebene Spezifikation angepasst werden. Insbesondere kann die vorgegebene Spezifikation auf diese Weise einfach geändert werden, indem die entsprechenden Sollvorgaben für die Gehalte angepasst werden.

Wird beispielsweise festgestellt, dass ein Maximal- oder Minimalwert für einen Gehalt über- bzw. unterschritten wird, so kann zum Beispiel ein zugehöriger Grenzwert für die Sortierung bei einem entsprechenden Sortieraggregat derart angepasst werden, dass Schüttgutfragmente und/oder Schüttgutstromabschnitte mit geringeren bzw. höheren Werte für den entsprechenden Gehalt einem entsprechenden Ausgangsstrom des betreffenden Sortieraggregats zugeleitet werden. Insbesondere kann die Steuereinrichtung entsprechende Steuerbefehle an ein entsprechende Sortieraggregat senden, um die Betriebsparameter des Sortieraggregats entsprechend zu ändern.

Weiter können die Sollvorgaben auch eine Sollvorgabe für die Gesamtmasse bzw. den Gesamtmassenstrom mehrerer oder aller Ausgangsfraktions-Ströme der Aufbereitungsanlage umfassen. Auf diese Weise kann zum Beispiel der Durchsatz der Aufbereitungsanlage in einem vorgegebenen Bereich gehalten werden. Wird beispielsweise festgestellt, dass die Gesamtmasse bzw. der Gesamtmassenstrom aller Ausgangsfraktions-Ströme der Aufbereitungsanlage (Durchsatz der Aufbereitungsanlage) zu gering oder zu hoch ist, so kann zum Beispiel der Aufgabeförderer so angesteuert werden, dass die Förderrate erhöht bzw. reduziert wird. Insbesondere können die Betriebsparameter des Aufgabeförderers so angepasst werden, dass die Förderrate erhöht bzw. reduziert wird, beispielsweise indem die Steuereinrichtung entsprechende Steuerbefehle an den Aufgabeförderer, beispielsweise an eine Aufgabeförderer-Steuereinrichtung des Aufgabeförderers sendet. Bei den Betriebsparametern kann es sich bei einem Aufgabeförderer mit Vibrationsförderer zum Beispiel um die Rotationsgeschwindigkeit eines Unwuchtmotors oder, wenn der Vibrationsförderer eine Vibrations-Schurre ist, zum Beispiel um den Neigungswinkel der Schurre handeln.

Weiter können die Sollvorgaben auch Sollvorgaben in Bezug auf ein Masse-Verhältnis mehrerer Ausgangsströme zueinander umfassen.

Das Vergleichen des Analyseergebnisses mit den Sollvorgaben und/oder das Anpassen der ein oder mehreren Betriebsparameter kann wiederholt erfolgen, vorzugsweise in vorgegebenen zeitlichen Abständen. Die vorgegebenen zeitlichen Abstände sind vorzugsweise mindestens so lang, dass die geltenden Betriebsparameter erst dann angepasst werden, wenn das der Änderung zu Grunde liegende Analyseergebnis Teile des Schüttgutstroms berücksichtigt, auf die die vorhergehende Änderung der Betriebsparameter bereits Einfluss hatte. Auf diese Weise wird vermieden, dass eine Änderung von Betriebsparametern auf Basis eines Analyseergebnisses von einem mit veralteten Betriebsparametern aufbereiteten Teil des Schüttgutstroms vorgenommen wird. Dadurch kann eine Überregelung der Aufbereitungsanlage verhindert werden.

Die Analyseergebnisse können als gemittelte Messergebnisse vorliegen, insbesondere bei einer Zusammensetzungsanalyse mittels PGNAA oder PFTNA. Beispielsweise kann die Ausgangs-Analyseeinrichtung wiederholt Messungen durchführen und zur Erstellung der Analyseergebnisse über die innerhalb eines vorgegebenen Zeitraums, beispielsweise 30s, vorgenommenen Messungen mitteln. Auf diese Weise können die Messstatistik verbessert und somit der statistische Fehler reduziert werden. Es ist aber auch denkbar, dass als Analyseergebnisse die unmittelbaren Messdaten einer Einzelmessung mit der Ausgangs-Analyseeinrichtung, beispielsweise einer PGNAA- oder PFTNA-Messung verwendet werden.

Bei einer Ausführungsform, insbesondere der Aufbereitungsanlage, ist die Steuereinrichtung dazu eingerichtet, mit der Ausgangs-Analyseeinrichtung erhaltene ein oder mehrere Analyseergebnisse statistisch auszuwerten, um ein Auswertungsergebnis zu erhalten, und vorzugsweise den Aufgabeförderer und/oder die ein oder mehreren Sortieraggregate abhängig vom Auswertungsergebnis zu steuern. Bei einer entsprechenden Ausführungsform, insbesondere des Verfahrens, werden ein oder mehrere erhaltene Analyseergebnisse statistisch ausgewertet, um ein Auswertungsergebnis zu erhalten, und vorzugsweise werden der Aufgabeförderer und/oder die ein oder mehreren Sortieraggregate abhängig vom Auswertungsergebnis gesteuert.

Neben den Analyseergebnissen können aus den Analyseergebnissen weitere statistische Kenndaten erhoben werden. So kann beispielsweise die Standardabweichung der Messwerte für den Gehalt eines Elements, insbesondere Legierungselements, in den Analyseergebnissen als Maß der Streuung für das jeweils untersuchte Element dienen. Dadurch lassen sich Rückschlüsse auf die Qualität der Ausgangsstoffe und/ oder die Qualität der Sortierung ziehen.

Weiterhin können Sortierergebnisse aus Analysewerten, Organikgehalt und Wassergehalt generiert und dem jeweiligen Schrott zugeordnet werden. Dadurch kann für die betreffende Schrottquelle ermittelt werden, ob und wenn wie es eine Streuung in den Messergebnissen gibt. Diese Ergebnisse können genutzt werden, um zu einer gleichmäßigen Qualität zu gelangen, bzw. Qualitätsschwankungen zu erkennen. Dies ist bei internen und externen Schrottquellen möglich.

Bei externen Schrottquellen können beispielsweise Lieferantenbewertungen erstellt werden. Bei internen Schrottquellen kann zum Beispiel eine Veränderung der Schrottsammlung / Schrottzusammenstellung initiiert werden. Daher bewirkt bereits die Bestimmung des Auswertungsergebnisses einen Vorteil, unabhängig davon, ob das Auswertungsergebnis unmittelbar zur Steuerung von Komponenten der Aufbereitungsanlage eingesetzt wird oder nicht.

Daneben kann das Auswertungsergebnis auch zur Steuerung der Aufbereitungsanlage, insbesondere des Aufgabeförderers und/oder der ein oder mehreren Sortieraggregate verwendet werden, um diese zum Beispiel auf die Schwankungen in der Qualität des verarbeiteten Schrotts oder auf die statistisch in dem Schrott vorkommenden Gehaltsbereiche bestimmter Elemente einzustellen.

Das Auswertungsergebnis bzw. die gewonnenen Statistikdaten und/oder die Analyseergebnisse können zudem für eine fundiertere Langfristplanung genutzt werden, um die Planungsgenauigkeit zu verbessern.

Bei einer Ausführungsform werden beim Betrieb der Aufbereitungsanlage zur Aufbereitung eines Schüttgutstroms aus einer vorgegebenen Schrottmenge Analyseergebnisse von einem vorhergehenden Betrieb der Aufbereitungsanlage zur Aufbereitung eines Schüttgutstroms aus einer vorhergehenden vorgegebenen Schrottmenge, vorzugsweise von derselben Schrottquelle, verwendet, um die Aufbereitungsanlage zu konfigurieren und/oder zu steuern, insbesondere den Aufgabeförderer und/oder die ein oder mehreren Sortieraggregate zu konfigurieren und/oder zu steuern. Auf diese Weise können zum Beispiel bei einer vorhergehenden Aufbereitung gewonnene Analyseergebnisse oder Auswertungsergebnisse für einen effizienteren Betrieb der Aufbereitungsanlage verwendet werden. Die vorgegebene Schrottmenge und die vorhergehende vorgegebene Schrottmenge stammen vorzugsweise von derselben Schrottquelle, beispielsweise von demselben Schrotthändler oder von demselben Produktionsbetrieb. Auf diese Weise können in den Analyseergebnissen und/oder Auswertungsergebnissen enthaltene Kenntnisse zum Beispiel zur Qualität, Zusammensetzung und/oder deren Schwankungen berücksichtigt werden, insbesondere sogar bevor mit der Aufbereitung der vorgegebenen Schrottmenge begonnen wird.

Für diese Zwecke ist insbesondere auch der Einsatz von maschinellem Lernen (KI), insbesondere eines neuronalen Netzes, denkbar. Indem ein neuronales Netz mit den bereits ermittelten Daten, insbesondere Analyseergebnissen und/oder Auswertungsergebnissen von der Aufbereitung der vorhergehenden vorgegebenen Schrottmenge, trainiert wird oder die bereits ermittelten Daten durch ein neuronales Netz verarbeitet werden, kann die Einstellung der Aufbereitungsanlage, insbesondere der ein oder mehreren Sortieraggregate, bereits vor dem Durchlauf des ersten Materials der (neuen) vorgegebenen Schrottmenge, insbesondere an von dem neuronalen Netz bestimmte Sortierparameter erfolgen. Die spezifischen Muster und Merkmale aus den Analyseergebnissen und/oder Auswertungsergebnissen von einer oder mehreren vorhergehenden vorgegebenen Schrottmengen bilden damit eine Grundlage für den Betrieb der Aufbereitungsanlage mit einer nunmehr vorgegebenen (neuen) Schrottmenge. Zusätzlich können durch den Einsatz von KI-basierten Systemen neue Merkmale und Kenngrößen erschaffen werden, um wichtige Korrelationen und Abhängigkeiten zu erkennen.

Bei einer Ausführungsform, insbesondere des Verfahrens, werden ein oder mehrere der Ausgangsfraktions-Ströme zur Chargierung in ein oder mehreren Einschmelzprozessen verwendet, wobei die Chargierung vorzugsweise abhängig vom Analyseergebnis erfolgt. Durch die Analyse der Ausgangsfraktions-Ströme liegen zuverlässige Informationen über die Zusammensetzung, die Element-Verteilung und/oder die Masse in den Ausgangsfraktions-Strömen vor, die bei für eine anschließende Chargierung von ein oder mehreren der Ausgangsfraktions-Ströme verwendet werden können. Insbesondere können die Ausgangsfraktions-Ströme auf Basis des Analyseergebnisses einer Legierungsklasse zugeordnet werden. Weiterhin können für die Chargierung vom Analyseergebnis umfasste Gehalte bestimmter Elemente für die Chargierungsplanung verwendet werden. Darüber hinaus ist es auch denkbar, dass COz-Bilanzen von geliefertem Schrott und der geplanten Charge berücksichtigt werden können.

Unter Chargierung wird vorliegend insbesondere verstanden, dass für eine herzustellende Metallschmelze, insbesondere Aluminiumschmelze, mit einer vorgegebenen Spezifikation, insbesondere mit vorgegebenen Gehaltsgrenzen von Elementen und/oder einer vorgegebenen COz-Bilanz, Ausgangsmaterialien zum Einschmelzen ausgewählt werden. Die Ausgangsmaterialien umfassen vorzugsweise einen oder mehrere der Ausgangsfraktions-Ströme oder Teilmengen davon. Weiterhin können die Ausgangsmaterialien Primärmetall, insbesondere Primäraluminium, andere Schrotte und/oder Legierungselemente, beispielsweise Cu, Ti etc., umfassen.

Weitere Merkmale und Vorteile der Aufbereitungsanlage und des Verfahrens ergeben sich aus der nachfolgenden Beschreibung von Ausführungsbeispielen, wobei auf die beigefügte Zeichnung Bezug genommen wird.

In der Zeichnung zeigen
- Fig. 1: ein Ausführungsbeispiel der Aufbereitungsanlage,
- Fig. 2: den Schüttgut-Vorrat und den Aufgabeförderer der Aufbereitungsanlage aus Fig. 1,
- Fig. 3: eines der Sortieraggregate der Aufbereitungsanlage aus Fig. 1 und
- Fig. 4: ein Flussdiagramm eines Ausführungsbeispiels des Verfahrens zum Betrieb der Aufbereitungsanlage aus Fig. 1.

Fig. 1 zeigt ein Ausführungsbeispiel der Aufbereitungsanlage in schematischer Aufsicht. Bei der Aufbereitungsanlage 100 handelt es sich um eine Aufbereitungsanlage 100 für Schüttgut 102, und zwar vorliegend in Form von Metallschrott, insbesondere Aluminiumschrott. Alternativ könnte die Aufbereitungsanlage 100 auch zur Aufbereitung eines anderen Schüttguts, beispielsweise für Abfall, eingerichtet sein.

Die Aufbereitungsanlage 100 umfasst einen Schüttgut-Vorrat 104 für das Schüttgut 102 in Form eines Bunkers. An dem Schüttgut-Vorrat 104 ist ein Aufgabeförderer 106 mit einer Vibrations-Schurre angeschlossen, mit dem ein Schüttgutstrom 108 aus dem Schüttgut-Vorrat 104 bereitgestellt werden kann, indem der Schüttgutstrom 108 mit dem Aufgabeförderer 106 auf eine Aufgabestelle 110 eines Transportbandsystems 112 aufgegeben wird.

Der Schüttgut-Vorrat 104 und der Aufgabeförderer 106 sind in Fig. 2 in einer schematischen Schnittansicht von der Seite dargestellt. Der Aufgabeförderer umfasst eine Schurre 107, die unterhalb des Schüttgut-Vorrats 104 angeordnet ist, so dass das Schüttgut 104 durch die Schwerkraft auf die Schurre 107 gelangt. Die Neigung der Schurre 107 kann über einen vorgesehenen Verstellantrieb 113 eingestellt werden. Weiter wird die Schurre 107 im Betrieb durch einen vorgesehenen Unwuchtantrieb 114 in Vibrationen versetzt und fördert dadurch das Schüttgut 102 als Schüttgutstrom 108 auf die Aufgabestelle 110 des Transportbandsystems 112. Zur Steuerung des Verstellantriebs 113 und des Unwuchtantriebs 114 weist der Aufgabeförderer 106 zudem eine Aufgabeförderer-Steuereinrichtung 116 auf. Über die Aufgabeförderer-Steuereinrichtung 116 kann die Förderrate eingestellt werden, mit der der Schüttgutstrom 108 bereitgestellt wird, zum Beispiel indem durch Ansteuerung des Verstellantriebs 113 die Neigung der Schurre 107 und/oder durch Ansteuerung des Unwuchtantriebs 114 dessen Drehzahl eingestellt werden.

Die Aufbereitungsanlage 100 umfasst weiter zwei Sortieraggregate 120a-b, die jeweils dazu eingerichtet sind, einen Eingangsstrom 122a-b in zwei Ausgangsströme 124a, 126a bzw. 124b, 126b aufzuteilen.

Fig. 3 zeigt eine schematische Darstellung des Sortieraggregats 120a in Aufsicht. Das Sortieraggregate 120b kann entsprechend ausgebildet sein.

Das Sortieraggregat 120a weist eine Sortier-Analyseeinrichtung 130 auf, die den Eingangsstrom 122a analysiert. Die Sortier-Analyseeinrichtung 130 kann beispielsweise für eine LIBS- oder PGNAA-Analyse eingerichtet sein. Weiter weist das Sortieraggregat 120a eine Sortiereinrichtung 132 auf, die einzelne Schüttgutfragmente oder alternativ ganze Abschnitte des Eingangsstroms 122a wahlweise dem ersten Ausgangsstrom 124a oder dem zweiten Ausgangsstrom 126a zuführen kann. Das Sortieraggregat 120a weist zudem eine Sortier-Steuereinrichtung 134 auf, die dazu eingerichtet ist, die Sortiereinrichtung 132 abhängig von der mit der Sortier-Analyseeinrichtung 130 analysierten Zusammensetzung der einzelnen Schüttgutfragmente oder der mittleren Zusammensetzung eines Abschnitts des Eingangsstroms 122a zu steuern.

Die Sortier-Steuereinrichtung 134 kann zu diesem Zweck beispielsweise einen Speicher aufweisen, auf dem ein Parametersatz mit ein oder mehreren Parametern zur Steuerung der Sortiereinrichtung 132 abhängig von der analysierten Zusammensetzung gespeichert ist. Der Parametersatz kann zum Beispiel Unter- und/oder Obergrenzen für ein oder mehrere Element-Gehalte, beispielsweise Fe, Zn etc., umfassen und die Sortier-Steuereinrichtung 134 kann dazu eingerichtet sein, durch entsprechende Ansteuerung der Sortiereinrichtung 132 den Eingangsstrom 122a so lange dem ersten Ausgangsstrom 124a zuzuleiten, wie die von der Sortier-Analyseeinrichtung 130 analysierte mittlere Zusammensetzung des Eingangsstroms 122a innerhalb dieser Unter- und/oder Obergrenzen liegt, und den Eingangsstrom 122a dem zweiten Ausgangsstrom 124b zuzuleiten, wenn die von der Sortier-Analyseeinrichtung 130 analysierte mittlere Zusammensetzung des Eingangsstroms 122a außerhalb einer oder mehrerer dieser Unter- und/oder Obergrenzen liegt. Auf diese Weise werden verschiedene Abschnitte des Eingangsstroms 122a abhängig von deren jeweiliger mittlerer Zusammensetzung dem ersten bzw. zweiten Ausgangsstrom 124a-b zugeleitet.

Die Sortiereinrichtung 120a und 120b sind kaskadierend angeordnet. Zu diesem Zweck ist das Transportbandsystem 112 so eingerichtet, dass der von dem Aufgabeförderer 106 bereitgestellte Schüttgutstrom 108 zunächst dem Sortieraggregat 120a als Eingangsstrom 122a zugeführt wird und der Ausgangsstrom 124a des Sortieraggregats 120a sodann dem Sortieraggregat 120b als Eingangsstrom 124b zugeführt wird. Der Ausgangstrom 124a des Sortieraggregats 120a und die Ausgangsströme 124b, 126b des Sortieraggregats 120b stellen die Ausgangsfraktions-Ströme 128a-c der Aufbereitungsanlage 100 dar, die mit dem Transportbandsystem 112 einer jeweiligen Sammelstation 140, 142, 144 zugeführt werden.

Bei den Ausgangsfraktions-Strömen 128a-b handelt es sich insbesondere um Ausgangsfraktions-Ströme mit einer vorgegebenen Zielspezifikation und bei dem Ausgangsfraktions-Strom 128c um den verbleibenden Rest.

Die Sammelstationen 140, 142 weisen vorliegend jeweils zwei über das Transportbandsystem 112 wahlweise anfahrbare Container 146a-b, 148a-b auf. Dies ermöglicht es, gefüllte Container während des laufenden Betriebs der Aufbereitungsanlage 100 durch leere Container auszutauschen. Die Sammelstation 144 weist einen großen Container 149 auf, in der der bei der Sortierung verbleibende Rest gesammelt wird.

Die Aufbereitungsanlage 100 weist weiter eine Ausgangs-Analyseeinrichtung 150 mit einem ersten Analysegerät 152, einem zweiten Analysegerät 154 und einem dritten Analysegerät 156 auf. Das erste Analysegerät 152 ist zur Analyse des Ausgangsfraktions-Stroms 128a, das zweite Analysegerät 154 ist zur Analyse des Ausgangsfraktions-Stroms 128b und das dritte Analysegerät 156 ist zur Analyse des Ausgangsfraktions-Stroms 128c vorgesehen. Zu diesem Zweck ist das Transportbandsystem 112 so eingerichtet, dass der jeweilige Ausgangsfraktions-Strom 128a-c durch das jeweilige Analysegerät 152, 154, 156 geführt wird. Die Analysegeräte 152, 154 sind vorzugsweise jeweils für eine Zusammensetzungsanalyse des jeweiligen Ausgangsfraktions-Stroms 128a-b mittels Neutronenaktivierungsanalyse (NAA), insbesondere mittels Prompte-Gamma-Neutronen-Aktivierungsanalyse (PGNAA) oder mittels Gepulste-schnelle-thermische-Neutronen-Aktivierung (PFTNA), eingerichtet. Mit diesen Analysemethoden können Abschnitte eines Ausgangsfraktions-Stroms 128a-b im Wesentlichen vollständig analysiert werden. Insbesondere können mit den Analysegeräten 152, 154 die Zusammensetzungen von sukzessiven Abschnitten des jeweiligen Ausgangsfraktions-Strom 128a-b bestimmt werden. Weiter umfassen das erste und das zweite Analysegerät 152, 154 vorzugsweise eine Bandwaage zur Messung der Masse bzw. des Massenstroms des jeweiligen Ausgangsfraktions-Stroms 128a-b. Das Analysegerät 156 umfasst eine Bandwaage zur Messung der Masse bzw. des Massestroms des Ausgangsfraktions-Stroms 128c.

Die Aufbereitungsanlage 100 weist weiter eine zentrale Steuereinrichtung 160 zur Steuerung der Aufbereitungsanlage 100 auf. Die zentrale Steuereinrichtung 160 ist über drahtgebundene oder drahtlose Datenverbindungen 162 mit den Analysegeräten 152, 154, 156 verbunden, um die Analyseergebnisse von den Analysen der Ausgangsfraktions-Ströme 128a-c zu erhalten. Weiter ist die zentrale Steuereinrichtung 160 über drahtgebundene oder drahtlose Datenverbindungen 162 mit dem Aufgabeförderer 106, insbesondere mit dessen Aufgabeförderer-Steuereinrichtung 116, sowie mit den Sortieraggregaten 120a-b, insbesondere mit deren jeweiliger Sortier-Steuereinrichtung 134, verbunden, um diese zu steuern und optional um Informationen über die an den Sortieraggregaten 120a-b durchgeführte Sortierung zu erhalten.

Die zentrale Steuereinrichtung 160, die Aufgabeförderer-Steuereinrichtung 116 und die Sortier-Steuereinrichtungen 134 bilden gemeinsam eine Steuereinrichtung 170 der Aufbereitungsanlage 100.

Der von der Steuereinrichtung 170 gesteuerte Betrieb der Aufbereitungsanlage 100 wird im Folgenden anhand des Flussdiagramms in Fig. 4 beschrieben.

Fig. 4 zeigt ein schematisches Flussdiagramm eines Ausführungsbeispiels des Verfahrens zum Betrieb einer Aufbereitungsanlage, nämlich der Aufbereitungsanlage 100 aus Fig. 1.

Bei dem Verfahren 200 wird Schüttgut, und zwar im vorliegenden Ausführungsbeispiel aufzubereitender Schrott 102, der eine Vielzahl von Schrottfragmenten und ggf. Verunreinigungen umfasst, in den Bunker 104 gegeben (Schritt 202).

Der Aufgabeförderer 106 wird von der Aufgabeförderer-Steuereinrichtung 116 mit einem Aufgabeförderer-Parametersatz A betrieben, der die Neigung der Schurre 107 und die Drehzahl des Unwuchtantriebs 114 und damit die Förderrate vorgibt (Schritt 204). Der Schüttgutstrom 108 wird dadurch mit der vorgegebenen Förderrate als Eingangsstrom 122a zum Sortieraggregat 120a transportiert und dort in die Ausgangsströme 124a-b sortiert, wobei die Sortiereinrichtung 132 des Sortieraggregats 120a von der Sortier-Steuereinrichtung 134 des Sortieraggregats 120a mit einem ersten Sortier-Parametersatz S1 betrieben wird (Schritt 206).

Die Sortier-Steuereinrichtung 134 des ersten Sortieraggregats 152 kann zum Beispiel dazu eingerichtet sein, Abschnitte des Eingangsstroms 122a dem ersten Ausgangsstrom 124a zuzuleiten, deren mittlere Zusammensetzung innerhalb im Parametersatz S1 vorgegebener Unter- und/oder Obergrenzen für bestimmte Elemente, beispielsweise Fe, Zn, liegt, und die übrigen Abschnitte des Eingangsstroms 122a dem zweiten Ausgangsstrom 126a zuzuleiten (Schritt 208). Alternativ kann das erste Sortieraggregat 152 für eine Einzelfragment-Sortierung eingerichtet sein, wobei die Sortier-Steuereinrichtung 134 dazu eingerichtet ist, Einzelfragmente des Eingangsstroms 122a, deren Zusammensetzung innerhalb der im Parametersatz S1 vorgegebenen Unter- und/oder Obergrenzen liegt dem ersten Ausgangsstrom 124a und die übrigen Einzelfragmente des Eingangsstroms 122a dem zweiten Ausgangsstrom 126a zuzuleiten.

Der erste Ausgangsstrom 124a wird durch das erste Analysegerät 152 analysiert, wobei die Zusammensetzung und die Masse des ersten Ausgangsstrom 124a in vorgegebenen Abständen gemessen werden (Schritt 210). Nach der Analyse wird der Ausgangsstrom 124a der Sammelstation 140 zugeführt (Schritt 212).

Der zweite Ausgangsstrom 126a wird dem zweiten Sortieraggregat 154 als Eingangsstrom 122b zugeleitet und dort in die Ausgangsströme 126a-b sortiert, wobei die Sortiereinrichtung 132 des Sortieraggregats 120b von der Sortier-Steuereinrichtung 134 des Sortieraggregats 120b mit einem zweiten Sortier-Parametersatz S2 betrieben wird (Schritt 214). Die Sortier-Steuereinrichtung 134 des zweiten Sortieraggregats 154 kann zum Beispiel dazu eingerichtet sein, Abschnitte des Eingangsstroms 122b dem ersten Ausgangsstrom 124b zuzuleiten, deren mittlere Zusammensetzung innerhalb im Parametersatz S2 vorgegebener Unter- und/oder Obergrenzen für bestimmte Elemente, beispielsweise Fe, Zn, liegt, und die übrigen Abschnitte des Eingangsstroms 122b dem zweiten Ausgangsstrom 126b zuzuleiten (Schritt 216). Alternativ kann das zweite Sortieraggregat 154 für eine Einzelfragment-Sortierung eingerichtet sein.

Der erste Ausgangsstrom 124b wird durch das zweite Analysegerät 154 analysiert, wobei die Zusammensetzung und die Masse des ersten Ausgangsstrom 124b in vorgegebenen Abständen gemessen wird (Schritt 218). Nach der Analyse wird der Ausgangsstrom 124b der Sammelstation 142 zugeführt (Schritt 220).

Der zweite Ausgangsstrom 126b wird durch das dritte Analysegerät 156 analysiert, wobei die Masse des zweiten Ausgangsstroms 126b in vorgegebenen Abständen gemessen wird (Schritt 222). Nach der Analyse wird der Ausgangsstrom 126b der Sammelstation 144 zugeführt (Schritt 224).

Die zuvor beschriebenen Schritte 202 bis 224 können grundsätzlich parallel zueinander ablaufen. Insbesondere kann der Aufgabeförderer über einen bestimmten Zeitraum kontinuierlich einen Schüttgutstrom 108 bereitstellen, der durch die Sortieraggregate 120a-b kontinuierlich in die Ausgangsfraktions-Ströme 128a-c aufgeteilt wird.

Die zentrale Steuereinrichtung 160 erhält von den Analysegeräten 152, 154, 156 Analyseergebnisse von den an den Ausgangsfraktions-Strömen 128a-c durchgeführten Analysen (Schritte 226a-c). Optional kann die zentrale Steuereinrichtung 160 weiter Informationen von dem Aufgabeförderer 106, beispielsweise über aktuelle Einstellungen des Aufgabeförderers 106, erhalten (Schritt 226d) und/oder Informationen von den Sortieraggregaten 120a-b erhalten (Schritte 226e-f), beispielsweise über die Auslastung der Sortieraggregate 120a-b, über die Zuordnungsrate zum jeweils ersten oder zweiten Ausgangsstrom 124a und 126a bzw. 124b und 126b und/oder über eine Materialstatistik des jeweiligen Eingangsstroms 122a-b.

Weiter kann die zentrale Steuereinrichtung 160 noch externe Daten erhalten (Schritt 226g), beispielsweise über gewünschte Legierungsspezifikationen für ein oder mehrere der Ausgangsfraktions-Ströme, beispielsweise die Ausgangsfraktions-Ströme 128a und 128b.

Die zentrale Steuereinrichtung 160 wertet die in den Schritten 226a-g erhaltenen Daten aus (Schritt 228) und steuert den Aufgabeförderer 106 (Schritt 230a) und/oder die Sortieraggregate 120a-b (Schritt 230b) als Funktion dieser Auswertung, insbesondere durch Änderung der Parametersätze A, S1 und S2, mit denen der Aufgabeförderer 106 und die Sortieraggregate 120a-b betrieben werden.

Stellt die Steuereinrichtung 160 beispielsweise fest, dass die Summe der Massen bzw. Massenströme der Ausgangsfraktions-Ströme 128a-c unterhalb eines vorgegebenen Mindestdurchsatzes liegt, so bewirkt die Steuereinrichtung 160 eine Erhöhung der Förderrate des Aufgabeförderers 106. Stellt die Steuereinrichtung 160 demgegenüber fest, dass die Auslastung der Sortieraggregate 120a-b zu hoch ist, bewirkt die Steuereinrichtung 160 eine Reduzierung der Förderrate des Aufgabeförderers 106.

Stellt die Steuereinrichtung 160 beispielsweise fest, dass die Zusammensetzung eines der Ausgangsfraktions-Ströme 128a-b außerhalb einer vorgegebenen Spezifikation liegt, so bewirkt die Steuereinrichtung 160 eine Verschärfung des Parametersatzes des betreffenden Sortieraggregats 120a-b für den betreffenden Ausgangsfraktions-Strom 128a-b, insbesondere durch eine Erhöhung einer Untergrenze oder eine Reduzierung einer Obergrenze eines außerhalb der Spezifikation liegenden Elements. Stellt die Steuereinrichtung 160 hingegen fest, dass der Anteil der Masse eines der Ausgangsfraktions-Ströme 128a-b gemessen an der Summe der Massen der Ausgangsfraktions-Ströme 128a-c zu gering ist oder dass die Masse des Ausgangsfraktions-Stroms 128c des Restmaterials zu hoch ist, so bewirkt die Steuereinrichtung 160 eine Aufweitung des Parametersatzes des betreffenden Sortieraggregats 120a-b, insbesondere durch eine Reduzierung einer Untergrenze oder eine Erhöhung einer Obergrenze für die Einsortierung in den jeweiligen ersten Ausgangsstrom 124a-b.

Auf diese Weise können die Aufbereitungsanlage 100, insbesondere die Arbeitspunkte der jeweiligen Aggregate der Aufbereitungsanlage 100, insbesondere des Aufgabeförderers 106 und der Sortieraggregate 120a-b, während des Betriebs anhand einer Analyse der Ausgangsfraktions-Ströme 128a-c geregelt werden. Insbesondere kann der Betrieb der Aufbereitungsanlage 100 auf diese Weise an sich ändernde Zusammensetzungen des Schrotts 102 und/oder sich ändernde Anforderungen an die Qualitäten und Zusammensetzungen der Ausgangsfraktions-Ströme 128a-c angepasst werden.

Eine Steuerung des Aufgabeförderers 106 und der Sortieraggregate 120a-b, insbesondere eine Anpassung der jeweiligen Parametersätze A, S1, S2, durch die Steuereinrichtung 160 erfolgt vorzugsweise in vorgegebenen zeitlichen Abständen. Die zeitlichen Abstände sind insbesondere so bemessen, dass der Schüttgutstrom seit der vorigen Anpassung der Parametersätze soweit verarbeitet wurde, dass er zumindest bis zu den Analysegeräten 152, 154 bzw. 156 gelangen konnte, bevor eine nächste Anpassung der Parametersätze vorgenommen wird. Auf diese Weise wird das Risiko einer Überregelung der Aufbereitungsanlage reduziert.

Die Steuereinrichtung 160 kann weiter dazu eingerichtet sein, aus den von den Analysegeräten 152, 154 erhaltenen Informationen über die Zusammensetzung und die Masse der Ausgangsfraktions-Ströme 128a-b eine Containerinformation 180 über die Zusammensetzung und/oder Masse des aktuell in einem Container 146a-b, 148a-b der Sammelstationen 140, 142 enthaltenen Schüttguts zu berechnen und dem betreffenden Container zuzuordnen. Diese Containerinformation 180 kann beispielsweise für eine anschließenden Verwendung des Containers berücksichtigt werden, zum Beispiel bei einer Chargier-Planung 182.

### Bezugszeichenliste:

- 100: Aufbereitungsanlage
- 102: Schüttgut (Schrott)
- 104: Schüttgut-Vorrat
- 106: Aufgabeförderer
- 107: Schurre
- 108: Schüttgutstrom
- 110: Aufgabestelle
- 112: Transportbandsystem
- 113: Verstellantrieb
- 114: Unwuchtantrieb
- 116: Aufgabeförderer-Steuereinrichtung
- 120a-b: Sortieraggregat
- 122a-b: Eingangsstrom
- 124a-b, 126a-b: Ausgangsstrom
- 128a-c: Ausgangsfraktions-Strom
- 130: Sortier-Analyseeinrichtung
- 132: Sortiereinrichtung
- 134: Sortier-Steuereinrichtung
- 140, 142, 144: Sammelstation
- 146a-b, 148a-b, 149: Container
- 150: Ausgangs-Analyseeinrichtung
- 152, 154: Analysegerät
- 160: zentrale Steuereinrichtung
- 162: Datenverbindungen
- 170: Steuereinrichtung
- 180: Containerinformation

- 182: Chargier-Planung
- 200: Verfahren
- 202 - 230: Schritte des Verfahrens

## Patentansprüche

1. Aufbereitungsanlage (100) für Schüttgut (102), insbesondere Schrott oder Abfall,
- mit einem Schüttgut-Vorrat (104) für Schüttgut (102),
- mit einem Aufgabeförderer (106), der dazu eingerichtet ist, aus dem Schüttgut-Vorrat (104) einen Schüttgutstrom (108) bereitzustellen, vorzugsweise mit einstellbarer Förderrate,
- mit ein oder mehreren Sortieraggregaten (120a-b), die dazu eingerichtet sind, den Schüttgutstrom (108) in zwei oder mehr Ausgangsfraktions-Ströme (128a-c) aufzuteilen, und
- mit einer Steuereinrichtung (160, 170),
**dadurch gekennzeichnet,**
- **dass** eine Ausgangs-Analyseeinrichtung (150) zur Analyse mindestens eines der Ausgangsfraktions-Ströme (128a-c) vorgesehen ist, um ein Analyseergebnis zu erhalten, und
- **dass** die Steuereinrichtung (160, 170) dazu eingerichtet ist, den Aufgabeförderer (106) und/oder die ein oder mehreren Sortieraggregate (120a-b) abhängig vom Analyseergebnis zu steuern.

2. Aufbereitungsanlage nach Anspruch 1,
**dadurch gekennzeichnet, dass** das Analyseergebnis eine Zusammensetzungsinformation über eine Zusammensetzung des mindestens einen der Ausgangsfraktions-Ströme (128a-c) umfasst.

3. Aufbereitungsanlage nach Anspruch 1 oder 2,
**dadurch gekennzeichnet, dass** die Ausgangs-Analyseeinrichtung (150) für eine Zusammensetzungsanalyse mittels Neutronenaktivierungsanalyse (NAA), insbesondere mittels Prompte-Gamma-Neutronen-Aktivierungsanalyse (PGNAA) oder mittels Gepulste-schnelle-thermische-Neutronen-Aktivierung (PFTNA), oder mittels laserinduzierter Plasmaspektroskopie (LIBS) eingerichtet ist.

4. Aufbereitungsanlage nach einem der Ansprüche 1 bis 3,
**dadurch gekennzeichnet, dass** das Analyseergebnis eine Information über die Masse und/oder das Volumen des mindestens einen der Ausgangsfraktions-Ströme (128a-c) umfasst.

5. Aufbereitungsanlage nach einem der Ansprüche 1 bis 4,
**dadurch gekennzeichnet, dass** die Ausgangs-Analyseeinrichtung (150) eine Bandwaage zur Messung der Masse des mindestens einen Ausgangsfraktions-Stroms (128a-c) umfasst.

6. Aufbereitungsanlage nach einem der Ansprüche 1 bis 5,
**dadurch gekennzeichnet, dass** die ein oder mehreren Sortieraggregate (120a-b) mindestens ein Sortieraggregat (120a-b) umfassen, das dazu eingerichtet ist, einen dem Sortieraggregat (120a-b) zugeführten Eingangsstrom (122a-b) mittels einer Sortier-Analyseeinrichtung (130) zu analysieren, um ein Sortier-Analyseergebnis zu erhalten, und den Eingangsstrom (122a-b) abhängig von dem Sortier-Analyseergebnis in zwei oder mehr Ausgangs-Ströme (124a-b, 126a-b) aufzuteilen.

7. Aufbereitungsanlange nach einem der Ansprüche 1 bis 6,
**dadurch gekennzeichnet, dass** die ein oder mehreren Sortieraggregate (120a-b) eines oder mehrere der folgenden Sortieraggregate umfassen: Magnetscheider, Wirbelstromscheider, Windsichter und Siebvorrichtung.

8. Aufbereitungsanlage nach einem der Ansprüche 1 bis 7,
**dadurch gekennzeichnet, dass** das Steuern des Aufgabeförderers (106) und/oder der ein oder mehreren Sortieraggregate (120a-b) umfasst:
- ein Vergleichen des Analyseergebnis mit ein oder mehreren Sollvorgaben und
- ein Anpassen eines oder mehrerer Betriebsparameter des Aufgabeförderers (106) und/oder der ein oder mehreren Sortieraggregate (120a-b), wenn das Analyseergebnis außerhalb einer oder mehrerer der Sollvorgaben liegt.

9. Aufbereitungsanlage nach einem der Ansprüche 1 bis 8,
**dadurch gekennzeichnet, dass** die Steuereinrichtung dazu eingerichtet ist, mit der Ausgangs-Analyseeinrichtung erhaltene ein oder mehrere Analyseergebnisse statistisch auszuwerten, um ein Auswertungsergebnis zu erhalten, und vorzugsweise den Aufgabeförderer und/oder die ein oder mehreren Sortieraggregate abhängig vom Auswertungsergebnis zu steuern.

10. Verfahren zum Betrieb einer Aufbereitungsanlage (100) für Schüttgut (102), insbesondere Schrott oder Abfall, vorzugsweise durchgeführt unter Verwendung einer Aufbereitungsanlage (100) nach einem der Ansprüche 1 bis 9,
- bei dem mit einem Aufgabeförderer (106) ein Schüttgutstrom (108) bereitgestellt wird, vorzugsweise mit einer vorgegebenen Förderrate,
- bei dem der Schüttgutstrom (108) mittels eines oder mehrerer Sortieraggregate (120a-b) in zwei oder mehr Ausgangsfraktions-Ströme (128a-c) aufgeteilt wird,
- bei dem mindestens einer der Ausgangsfraktions-Ströme (128a-c) analysiert wird, um ein Analyseergebnis zu erhalten, und
- bei dem der Aufgabeförderer (106) und/oder die ein oder mehreren Sortieraggregate (120a-b) abhängig vom Analyseergebnis gesteuert werden.

11. Verfahren nach Anspruch 10,
**dadurch gekennzeichnet, dass** das Analyseergebnis eine Zusammensetzungsinformation über eine Zusammensetzung des mindestens einen der Ausgangsfraktions-Ströme (128a-c) und/oder eine Information über die Masse und/oder das Volumen des mindestens einen der Ausgangsfraktions-Ströme (128a-c) umfasst.

12. Verfahren nach Anspruch 10 oder 11,
**dadurch gekennzeichnet, dass** der mindestens eine der Ausgangsfraktions-Ströme mittels Neutronenaktivierungsanalyse (NAA), insbesondere mittels Prompte-Gamma-Neutronen-Aktivierungsanalyse (PGNAA) oder mittels Gepulste-schnelle-thermische-Neutronen-Aktivierung (PFTNA), oder mittels laserinduzierter Plasmaspektroskopie (LIBS) analysiert wird, um das Analyseergebnis zu erhalten.

13. Verfahren nach einem der Ansprüche 10 bis 12,
**dadurch gekennzeichnet, dass** bei der Aufteilung des Schüttgutstroms (108) in zwei oder mehr Ausgangsfraktions-Ströme (128a-c) ein mindestens einem der ein oder mehreren Sortieraggregate (120a-b) zugeführter Eingangsstrom (122ab) analysiert wird, um ein Sortier-Analyseergebnis zu erhalten, und der Eingangsstrom abhängig von dem Sortier-Analyseergebnis in zwei oder mehr Ausgangs-Ströme (124a-b, 126a-b) aufgeteilt wird.

14. Verfahren nach einem der Ansprüche 10 bis 13,
**dadurch gekennzeichnet, dass** das Steuern des Aufgabeförderers (106) und/oder der ein oder mehreren Sortieraggregate (120a-b) abhängig vom Analyseergebnis umfasst:
- ein Vergleichen des Analyseergebnis mit ein oder mehreren Sollvorgaben und
- ein Anpassen eines oder mehrerer Betriebsparameter des Aufgabeförderers (106) und/oder der ein oder mehreren Sortieraggregate (120a-b), wenn das Analyseergebnis außerhalb einer oder mehrerer der Sollvorgaben liegt.

15. Verfahren nach einem der Ansprüche 10 bis 14,
**dadurch gekennzeichnet, dass** ein oder mehrere der Ausgangsfraktions-Ströme zur Chargierung in ein oder mehreren Einschmelzprozessen verwendet werden, wobei die Chargierung vorzugsweise abhängig vom Analyseergebnis erfolgt.
